# EUROPÄISCHE PATENTSCHRIFT

(11) **EP 3 235 641 B1**
(45) Veröffentlichungstag und Bekanntmachung des Hinweises auf die Patenterteilung: **28.11.2018**
(21) Anmeldenummer: 17164061.8
(22) Anmeldetag: 31.03.2017
(51) Int. Cl.: B41F 13/34, B41F 13/30

(54) **BEARBEITUNGSMASCHINE MIT FREIGEBBAREM BEARBEITUNGSZYLINDER**
PROCESSING MACHINE WITH RELEASABLE PROCESSING CYLINDER
MACHINE DE TRAITEMENT COMPORTANT UN CYLINDRE DE PRÉPARATION AMOVIBLE

(30) Priorität: 21.04.2016 DE 102016206764
(43) Veröffentlichungstag der Anmeldung: 25.10.2017
(73) Patentinhaber: Heidelberger Druckmaschinen AG, 69115 Heidelberg (DE)
(72) Erfinder: Melischko, Erwin, 92708 Mantel (DE); Kunstmann, Karl-Heinz, 92224 Amberg (DE)

(56) Entgegenhaltungen:
- EP-A1- 2 221 179
- DE-A1- 10 008 215
- DE-A1- 19 937 796
- DE-A1-102004 008 090

## Beschreibung

Die Erfindung betrifft eine Bearbeitungsmaschine gemäß dem Oberbegriff von Anspruch 1.

### Stand der Technik

An für den Etikettendruck oder Verpackungsdruck konzipierte oder eingesetzte Druckmaschinen werden zunehmend hohe Anforderungen hinsichtlich der Wirtschaftlichkeit und der Einfachheit der Bedienung bei gleichzeitig maximierter Variabilität für die Produktherstellung gestellt. Beispielsweise soll die Druckmaschine möglichst wenig Makulatur, beispielsweise beim Umrüsten zwischen verschiedenen Druckaufträgen, auch zwischen verschiedenen Druckverfahren oder Drucklängen, verursachen. Geläufige für den Etikettendruck, insbesondere für den Selbstklebeetikettendruck, ausgelegte Schmalbahndruckmaschinen und für den Faltschachteldruck ausgelegte Bahndruckmaschinen in Reihenbauweise weisen meist einen Maschinenaufbau auf, in dem ein Bedruckstoff oder ein Substrat über eine Vielzahl von Zylindern und Walzen zwischen verschiedenen Prozessebenen (beispielsweise für den Druck und für die Trocknung) geführt wird. Eine zwischen verschiedenen Druckverfahren umrüstbare Etikettendruckmaschine ist im Dokument WO 2005/028202 A1 beschrieben. Um zu erreichen, dass die Druckmaschine schnell umgerüstet werden kann, ist beispielsweise die Verwendung von Sleevezylindern bekannt, welche einfach gewechselt werden können.

Die DE 699 10 299 T2 zeigt eine Schmalbahn-Druckmaschine mit einer Vielzahl von Flexodruckwerken. Die Druckzylinder sind freigebbar ausgebildet, so dass Drucksleeves einfach gewechselt werden können. Dazu bleiben die Druckzylinder an ihrem antriebsseitigen Ende in einem Lager gehalten, während das bedienseitige Lager geöffnet wird. Aufgrund des hohen Eigengewichts der Druckzylinder senken diese sich auf der Bedienseite ab, sobald das Lager geöffnet ist. Daher kann es beim Wiederverschließen des Lagers zum Arretieren des Druckzylinders auch auf seiner bedienseitigen Antriebsachse zu Schwierigkeiten beim Schließen des Lagers kommen. Weil der Druckzylinder eben nicht in einer exakt waagrechten Position verbleibt, muss beim Schließen des bedienseitigen Lagers, das heißt beim Einfädeln der bedienseitigen Antriebsachse in das Lager, ein Abstand bzw. eine Neigung von wenigen Millimetern überbrückt werden.

Zur Lösung dieses Problems schlägt die EP 0 279 394 A2 eine spezielle Lagerung des antriebsseitigen Achsenendes eines Bearbeitungszylinders vor, um eine Absenkbewegung des freien Endes der Achse, das heißt des bedienseitigen Endes der Achse, zu verhindern. Dazu ist eine Haltevorrichtung mit einer einseitigen Abstützeinheit vorgesehen. Die Abstützeinheit besitzt eine Hilfswelle, welche auf dem antriebsseitigen Achszapfen aufsitzt. Diese mechanisch aufwändige Lösung erfordert im Bereich des Antriebsstranges zusätzlichen Bauraum. Da dieser nicht bei allen Maschinentypen vorhanden ist, lässt sich die vorgeschlagene Haltevorrichtung nicht in allen Maschinen anwenden; auch ist eine Nachrüstung von Gebrauchtmaschinen kaum möglich Dokument EP-A-2 221 179 offenbart eine Bearbeitungsmaschine gemäß Oberbegriff von Anspruch 1.

### Aufgabenstellung

Aufgabe der vorliegenden Erfindung ist es daher, eine Bearbeitungsmaschine mit freigebbarem Bearbeitungszylinder zu schaffen, welche die Nachteile des Standes der Technik nicht aufweist und bei unterschiedlichsten Maschinentypen anwendbar ist.

### Technische Lösung

Gelöst wird diese Aufgabe durch eine Bearbeitungsmaschine mit den Merkmalen von Anspruch 1.

Die erfindungsgemäße Bearbeitungsmaschine, insbesondere eine Druckmaschine, dient der Bearbeitung eines flächenförmigen Substrats, welches ein bahnförmiger oder bogenförmiger Bedruckstoff sein kann. Die Bearbeitungsmaschine besitzt mindestens einen Bearbeitungszylinder, insbesondere einen Sleevezylinder eines Druckwerks zum Bearbeiten des Substrats, wobei das Substrat an dem Bearbeitungszylinder entlang geführt wird. Der Bearbeitungszylinder weist antriebsseitig und bedienseitig jeweils eine Lagervorrichtung auf, wobei zumindest das bedienseitige Lager ein Rotationslager, zum Beispiel ein Nadellager, und eine Lagerschale zur Aufnahme des Rotationslagers aufweist. Erfindungsgemäß ist die Lagerschale an einer verschieblichen Seitenwange als Teil des Maschinengestells angebracht. Die Seitenwange ist entlang mindestens einer, insbesondere horizontalen Führungsschiene verschieblich. Eine Führungsfläche der Seitenwange kann dabei mit einer jeweiligen Führungsschiene zusammen wirken und beide so einen Führungsschlitten bilden. In vorteilhafter Weise ist die Lagerschale relativ zur Seitenwange absenkbar und anhebbar ausgeführt. Das heißt, die Lagerschale kann eine Bewegung nach unten mit zumindest einem vertikalen Anteil ausführen. Ein Freigeben des mindestens einen Bearbeitungszylinders erfolgt durch ein Absenken der Lagerschale und ein Verschieben der Seitenwange. Ein Arretieren des mindestens einen Bearbeitungszylinders erfolgt dann durch Verschieben der Seitenwange und Anheben der Lagerschale. Dank der Absenk- und Anhebbewegung der Lagerschale mit vertikaler Bewegungskomponente wird das aufgrund der Gewichtskraft abgesenkte bedienseitige Ende des Bearbeitungszylinders beim Wiederarretieren von der Lagerschale dort aufgenommen, wo es sich befindet. Es gibt somit keinen störenden Versatz zwischen der Achse des Bearbeitungszylinders und der Lagerschale. Damit wird ein einfaches und schnelles Freigeben des Bearbeitungszylinders bei geringer mechanischer Beanspruchung des Bearbeitungszylinders beim Schließen und Arretieren des bedienseitigen Lagers realisiert.

In vorteilhafter Weiterbildung der erfindungsgemäßen Bearbeitungsmaschine ist ein der Lagerschale zugeordneter Aktuator vorgesehen, welcher insbesondere an der Seitenwange befestigt sein kann zum Bewegen, das heißt Absenken und Anheben der Lagerschale. In vorteilhafter Ausführungsform ist der Aktuator als Pneumatikzylinder ausgeführt. Zusätzlich kann eine Klemmeinheit vorgesehen sein zum Fixieren des Aktuators in einer Arbeitsstellung, derart, dass der Aktuator der Lagerschale unbeweglich wird. Ist der Aktuator der Lagerschale als Pneumatikzylinder ausgeführt, so kann die Klemmeinheit als pneumatische Kolbenklemmung ausgeführt sein.

In einer möglichen Ausführungsvariante der erfindungsgemäßen Bearbeitungsmaschine besitzt die Lagerschale eine Anschlagfläche und die Seitenwange besitzt eine komplementäre Anschlagfläche, wobei ein Kontaktieren beider Flächen durch Anheben der Lagerschale erfolgt und so eine definierte Position des Rotationslagers vorgegeben wird.

In einer besonders vorteilhaften und daher bevorzugten Weiterbildung der erfindungsgemäßen Bearbeitungsmaschine ist die Lagerschale an einem Drehpunkt an der Seitenwange aufgenommen, und ist verschwenkbar zur Ausführung der Absenk- und Anhebbewegung. In einer alternativen Ausführungsvariante weist die Seitenwange eine Linearführung auf, in welcher die Lagerschale geführt wird zur Ausführung der Absenk- und Anhebbewegung.

In Weiterbildung der Bearbeitungsmaschine kann auch der Seitenwange ein Aktuator zugeordnet sein zum Verschieben der Seitenwange. Der Aktuator kann dabei als Spindelantrieb mit Elektromotor ausgeführt sein.

Um das Freigeben und Arretieren des Bearbeitungszylinders zu automatisieren, so dass hier kein Eingriff des Maschinenbedieners erforderlich ist, ist zum einen eine Maschinensteuerung vorgesehen. Zum anderen sind der Aktuator der Lagerschale, die Klemmeinheit und der Aktuator der Seitenwange datenübertragungstechnisch mit der Maschinensteuerung verbunden und sind von dieser ansteuerbar zum automatischen Freigeben und Arretieren des Bearbeitungszylinders durch Verschieben der Seitenwange und Absenken bzw. Anheben der Lagerschale.

Bei der Bearbeitungsmaschine kann es sich bevorzugt eine Bahndruckmaschine mit einer Mehrzahl von Druckwerken handeln.

Die beschriebene Erfindung und die beschriebenen vorteilhaften Weiterbildungen der Erfindung stellen auch in Kombination miteinander - soweit dies technisch sinnvoll ist - vorteilhafte Weiterbildungen der Erfindung dar.

Hinsichtlich weiterer Vorteile und in konstruktiver und funktioneller Hinsicht vorteilhafter Ausgestaltungen der Erfindung wird auf die Unteransprüche sowie die Beschreibung von Ausführungsbeispielen unter Bezugnahme auf die beiliegenden Figuren verwiesen.

### Ausführungsbeispiel

Die Erfindung soll an Hand beigefügter Figuren noch näher erläutert werden. Einander entsprechende Elemente und Bauteile sind in den Figuren mit gleichen Bezugszeichen versehen. Zugunsten einer besseren Übersichtlichkeit der Figuren wurde auf eine maßstabsgetreue Darstellung verzichtet.

Es zeigen in schematischer Darstellung
- Fig. 1a: ein Bearbeitungswerk mit einem arretierten Bearbeitungszylinder
- Fig. 1b: das Bearbeitungswerk aus Fig. 1a mit einem freigegebenen Bearbeitungszylinder
- Fig. 2: eine Druckmaschine mit Bearbeitungswerken gem. Fig. 1a und b

In der Figur 2 ist eine Ansicht einer Bearbeitungsmaschine in der bevorzugten Ausführungsform einer Druckmaschine 100, genauer einer Bahn-Druckmaschine in Reihenbauweise, mit in horizontaler Richtung folgenden Druckwerken 110 gezeigt. Die Druckmaschine dient der Bearbeitung eines Substrats 1000 in Bahnform. Das Substrat wird von einer Substratrolle 146 in einem Zuführteil 148 der Druckmaschine 142 abgerollt und entlang eines Weges in Maschinenlaufrichtung M durch die Druckmaschine 142 geführt. Die Druckmaschine 142 kann eine Mehrzahl von Gestellmodulen 126, hier beispielhaft drei Gestellmodule 126, aufweisen, welche zusammen das Maschinengestell 9 bilden. In dieser Ausführungsform sind jeweils zwei Druckwerke 110 beziehungsweise ein Druckwerk 110 und ein Bearbeitungswerk 150, hier ein Stanzwerk zum Ausstanzen von Etiketten oder Faltschachteln auf dem bahnförmigen Substrat 100, an einem Gestellmodul 126 aufgenommen. Nach den einzelnen Bearbeitungsstationen folgt ein Auslaufteil 152, in welchem die fertigen Produkte in eine Rolle 154 aufgewickelt werden. Zuführteil 148, Gestellmodule 126 und Auslaufteil 152 sind lösbar bzw. trennbar miteinander verbunden sodass sich ein modularer Aufbau der Druckmaschine 142 ergibt.

In der Darstellung der einzelnen Druckwerke 110, hier Flexodruckwerke sind neben den Druckzylindern, den Gegendruckzylindern und den Farbauftragswalzen auch Kammerrakel gezeigt. Des Weiteren weisen die Druckwerke 110 in der Druckmaschine 100 diverse Trocknungseinrichtungen auf: Den Gegendruckzylindern sind an dem jeweiligen Druckspalt des Druckwerks 110 nachgeordnet UV-Trocknungseinrichtungen zugeordnet, so dass das bedruckte Substrat 1000 direkt auf dem Gegendruckzylinder getrocknet werden kann. Die Druckwerke 110 weisen auch Bahnleitwalzen 160 zur Führung des bahnförmigen Substrats 1000 auf. In der gezeigten Ausführungsform umfasst das fünfte Druckwerk 110 eine Heißlufttrocknungseinrichtung 162. Alternativ könnte auch hier eine UV- oder eine IR-Trocknungseinrichtung eingesetzt werden. Nachfolgend ist ein Stanzwerk 150 angeordnet, welches als rotierende Werkzeuge einen Stanzzylinder und einen Gegenstanzzylinder aufweist. Zusätzlich bzw. alternativ zu dem Stanzwerk kann auch ein Prägewerk, beispielsweise ein Heißfolienprägewerk Verwendung finden. Alternativ zu den dargestellten Flexodruckwerken können auch Tiefdruck-, Offset-Druckwerke und Rotationssiebdruckwerke eingesetzt werden.

In den Figuren 1a und 1b ist ein Druckwerk 110 einer Druckmaschine 100 dargestellt. Zur besseren Erkennbarkeit ist das Substrat 1000, welches in dem Druckwerk 110 bearbeitet wird, nicht dargestellt. Auch ist ausschließlich der eine Bearbeitungszylinder 1 dargestellt, welcher freigegeben werden soll, beispielsweise zum Austausch eines Drucksleeves. Die weiteren Bearbeitungszylinder sowie Transportwalzen des Druckwerks 110 sind ebenfalls nicht dargestellt.

Der Bearbeitungszylinder 1 wird an seinen beiden Enden, das heißt antriebsseitig sowie bedienseitig, jeweils durch eine Lagervorrichtung 2 aufgenommen und gelagert. Die antriebsseitige Lagervorrichtung 2 ist in den Figuren 1a und 1b nicht zu erkennen. Die bedienseitige Lagervorrichtung 2 weist eine Lagerschale 4 auf, in welcher ein Lager 3, beispielsweise ein als Nadellager ausgeführtes Rotationslager, aufgenommen werden kann.

In der Darstellung von Figur 1a ist der Bearbeitungszylinder 1 in seiner Arbeitsstellung beidseitig von den Lagervorrichtungen 2 aufgenommen und das Lager 3 ist fest in der Lagerschale 4 arretiert. Die Lagerschale 4, welche um einen Drehpunkt 10 schwenkbar an einer Seitenwange 8 aufgenommen ist, wird in dieser Position von einem Aktuator 11 der Lagerschale 8 gehalten, welcher ausgeführt ist als Pneumatikzylinder. Damit dieser Pneumatikzylinder 11 in seiner Position fixiert bleibt und sich die Lagerschale 4 nicht bewegen kann, ist eine Klemmeinheit 12 vorgesehen, welche auf den Aktuator 11 derart einwirkt, dass der Aktuator in dieser Arbeitsstellung fixiert bleibt. Die Klemmeinheit 12 ist in dem dargestellten Ausführungsbeispiel als pneumatische Kolbenklemmung ausgeführt.

Soll nun der Bearbeitungszylinder 1 auf der Bedienerseite freigegeben werden, so wird die Lagerschale 4 von dem Aktuator 11 um den Drehpunkt 10 geschwenkt, nachdem die Klemmeinheit 12 deaktiviert wurde. Die Lagerschale 4 führt dabei eine Absenkbewegung a aus. In einem zweiten Schritt wird die Seitenwange 8 verschoben entlang von Führungsschienen 5, welche am Maschinengestell 9 angebracht sind. Diese Verschiebebewegung v, welche eine horizontale Bewegung ist, kann durch einen der Seitenwange 8 zugeordneten Aktuator 13 initiiert werden. In der Seitenwange 8 sind Führungsflächen 6 vorgesehen, beispielsweise auch unter Verwendung von Gleitflächen oder Führungsrollen, welche mit den Führungsschienen 5 zusammen wirken und jeweils Führungsschlitten 7 bilden.

Der Aktuator 11 der Lagerschale 4, die Klemmeinheit 12 sowie der Aktuator 13 der Seitenwange 8 sind mit einer Maschinensteuerung 15 über Datenleitungen verbunden und können von dieser angesteuert werden.

Damit sich das Lager 3 in der Arbeitsposition in einer definierten Lage befindet, ist sowohl an der Seitenwange 8 eine Anschlagfläche 15 als auch an der Lagerschale 4 eine Anschlagfläche 16 vorgesehen, welche komplementär zueinander ausgebildet sind und welche sich kontaktieren, wenn die Lagerschale in angehobenem Zustand arretiert ist.

### Bezugszeichenliste

- 1: Bearbeitungszylinder
- 2: Lagervorrichtung
- 3: Lager
- 4: Lagerschale
- 5: Führungsschiene
- 6: Führungsfläche
- 7: Führungsschlitten
- 8: Seitenwange
- 9: Maschinengestell
- 10: Drehpunkt
- 11: Aktuator Lagerschale
- 12: Klemmeinheit
- 13: Aktuator Seitenwange
- 14: Maschinensteuerung
- 15: Anschlagfläche Seitenwange
- 16: Anschlagfläche Lagerschale

- 100: Druckmaschine (Bearbeitungsmaschine)
- 110: Druckwerk
- 126: Gestellmodul
- 146: Substratrolle
- 148: Zuführstation
- 150: Stanzwerk
- 152: Auslaufstation
- 154: Substratrolle
- 160: Bahnleitwalze
- 162: Heißlufttrockner

- 1000: Substrat
- M: Maschinenlaufrichtung

- a: Absenk- und Anhebbewegung Lagerschale
- v: Verschiebebewegung Seitenwange

## Patentansprüche

1. Bearbeitungsmaschine (100) zur Bearbeitung eines flächenförmigen Substrats (1000) mit mindestens einem als Sleevezylinder ausgebildeten Bearbeitungszylinder (1),
wobei der mindestens eine Bearbeitungszylinder (1) antriebsseitig und bedienseitig jeweils eine Lagervorrichtung (2) aufweist,
wobei die bedienseitige Lagervorrichtung (2) ein Rotationslager (3) und eine Lagerschale (4) zur Aufnahme des Rotationslagers (3) aufweist,
wobei die Lagerschale (4) an einer horizontal verschieblichen Seitenwange (8) angebracht ist, und
wobei mindestens eine horizontale Führungsschiene (5) zum horizontalen Verschieben der Seitenwange (8) vorgesehen ist,
**dadurch gekennzeichnet,**
**dass** die Lagerschale (4) derart relativ zur Seitenwange (8) absenkbar und anhebbar und die Seitenwange (8) derart horizontal verschiebbar ausgeführt sind, dass der mindestens eine Bearbeitungszylinder (1) zum Austausch eines Drucksleeves durch Absenken (a) der Lagerschale (4) und Verschieben (v) der Seitenwange (8) freigebbar ist.

2. Bearbeitungsmaschine nach Anspruch 1,
**dadurch gekennzeichnet,**
**dass** ein Arretieren des mindestens einen Bearbeitungszylinders (1) durch Verschieben (v) der Seitenwange (8) und Anheben (a) der Lagerschale (4) erfolgt.

3. Bearbeitungsmaschine nach einem der vorangehenden Ansprüche,
**dadurch gekennzeichnet,**
**dass** ein Aktuator (11) vorgesehen ist zum Bewegen der Lagerschale (4), insbesondere ausgeführt als Pneumatikzylinder.

4. Bearbeitungsmaschine nach Anspruch 3,
**dadurch gekennzeichnet,**
**dass** eine Klemmeinheit (12) vorgesehen ist zum Fixieren des Aktuators (11) der Lagerschale (4) in eine Arbeitsstellung.

5. Bearbeitungsmaschine nach einem der vorangehenden Ansprüche,
**dadurch gekennzeichnet,**
**dass** die Lagerschale (4) eine Anschlagfläche (16) und die Seitenwange (8) eine komplementäre Anschlagfläche (15) besitzt,
wobei ein Kontaktieren beider Flächen (15, 16) durch Anheben (a) der Lagerschale (4) erfolgt.

6. Bearbeitungsmaschine nach einem der vorangehenden Ansprüche,
**dadurch gekennzeichnet,**
**dass** die Lagerschale (4) an einem Drehpunkt (10) an der Seitenwange (8) aufgenommen und verschwenkbar ist.

7. Bearbeitungsmaschine nach einem der Ansprüche 1 bis 5,
**dadurch gekennzeichnet,**
**dass** die Seitenwange (8) eine Linearführung aufweist, in welcher die Lagerschale geführt wird.

8. Bearbeitungsmaschine nach einem der vorangehenden Ansprüche,
**dadurch gekennzeichnet,**
**dass** der Seitenwange (8) ein Aktuator (13) zugeordnet ist zum Verschieben (v) der Seitenwange (8).

9. Bearbeitungsmaschine gemäß den Ansprüche 3, 4 und 8,
**dadurch gekennzeichnet,**
**dass** eine Maschinensteuerung (14) vorgesehen ist, dass der Aktuator (11) der Lagerschale, die Klemmeinheit (12) und der Aktuator (13) der Seitenwange datenübertragungstechnisch mit der Maschinensteuerung (14) verbunden und von dieser ansteuerbar sind.

## Claims

1. Processing machine (100) for processing a flat substrate (1000), the machine (100) comprising at least one processing cylinder (1) embodied as a sleeve cylinder,
the at least one processing cylinder (1) having a respective bearing device (2) on the drive side and on the operator side,
the operator-side bearing device (2) including a rotary bearing (3) and a bearing cup (4) for receiving the rotary bearing (3),
the bearing cup (4) disposed on a horizontally movable side face (8), and
at least one horizontal guide rail (5) being provided for horizontally moving the side face (8),
**characterized in**
**that** the bearing cup (4) is lowerable and liftable relative to the side face (8) and the side face (8) is horizontally movable in such a way that the at least one processing cylinder (1) is releasable for an exchange of a printing sleeve by lowering (a) the bearing cup (4) and moving (v) the side face (8).

2. Processing machine according to claim 1,
**characterized in**
**that** a locking of the at least one processing cylinder (1) is achieved by moving (v) the side face (8) and lifting (a) the bearing cup (4).

3. Processing machine according to any one of the preceding claims,
**characterized in**
**that** an actuator (11), in particular embodied as a pneumatic cylinder, is provided to move the bearing cup (4).

4. Processing machine according to claim 3,
**characterized in**
**that** a clamping unit (12) is provided to fix the actuator (11) of the bearing cup (4) in an operating position.

5. Processing machine according to any one of the preceding claims,
**characterized in**
**that** the bearing cup (4) has a stop surface (16) and the side face (8) has a complementary stop surface (15),
wherein contact between both surfaces (15, 16) occurs by lifting (a) the bearing cup (4).

6. Processing machine according to any one of the preceding claims,
**characterized in**
**that** the bearing cup (4) is received on a swivel point (10) on the side face (8) and capable of swivelling.

7. Processing machine according to any one of claims 1 to 5,
**characterized in**
**that** the side face (8) has a linear guide in which the bearing cup is guided.

8. Processing machine according to any one of the preceding claims,
**characterized in**
**that** an actuator (13) for displacing (v) the side face (8) is associated with the side face (8).

9. Processing machine according to claims 3, 4 and 8,
**characterized in that**
a machine control unit (14) is provided, the actuator (11) of the bearing cup, the clamping unit (12) and the actuator (13) of the side face connected to the machine control unit (14) in terms of data communication and controllable by the machine control unit (14).

## Revendications

1. Machine de traitement (100) pour le traitement d'un substrat plan (1000) avec au moins un cylindre de traitement (1) conçu comme cylindre à manchon,
pour laquelle au moins un cylindre de traitement (1) présente respectivement côté entraînement et côté commande un dispositif de palier (2), le dispositif de palier côté commande (2) étant doté d'un palier de rotation (3) et d'un coussinet de palier (4) pour le logement du palier de rotation (3), le coussinet de palier (4) étant monté sur une paroi latérale mobile horizontalement (8) et au moins un rail de guidage horizontal (5) étant prévu pour le déplacement horizontal de la paroi latérale (8), **caractérisée par le fait**
**que** le coussinet de palier (4) peut être abaissé et relevé par rapport à la paroi latérale (8) et que les parois latérales (8) sont d'exécution mobile horizontalement, de sorte que
le cylindre de traitement minimum (1) peut être libéré pour le remplacement d'un manchon d'impression par abaissement (a) du coussinet de palier (4) et déplacement (v) de la paroi latérale (8).

2. Machine de traitement selon la revendication 1,
**caractérisée par le fait**
**qu'**un blocage du cylindre de traitement (1) minimum a lieu par déplacement (v) de la paroi latérale (8) et soulèvement (a) du coussinet de palier (4).

3. Machine de traitement selon l'une des revendications précédentes,
**caractérisée par le fait**
**qu'**un actionneur (11) est prévu pour le déplacement du coussinet de palier (4), exécuté notamment comme vérin pneumatique.

4. Machine de traitement selon la revendication 3,
**caractérisée par le fait**
**qu'**une unité de serrage (12) est prévue pour la fixation de l'actionneur (11) du coussinet de palier (4) dans une position de travail.

5. Machine de traitement selon l'une des revendications précédentes,
**caractérisée par le fait**
**que** le coussinet de palier (4) possède une surface de butée (16) et la paroi latérale (8) une surface de butée (15) complémentaire, l'entrée en contact des deux surfaces (15, 16) ayant lieu par soulèvement (a) du coussinet de palier (4).

6. Machine de traitement selon l'une des revendications précédentes,
**caractérisée par le fait**
**que** le coussinet de palier (4) peut être monté et est pivotable sur un point de rotation (10) de la paroi latérale (8).

7. Machine de traitement selon l'une des revendications 1 à 5,
**caractérisée par le fait**
**que** la paroi latérale (8) présente un guidage linéaire, dans lequel le coussinet de palier est guidé.

8. Machine de traitement selon l'une des revendications précédentes,
**caractérisée par le fait**
**qu'**un actionneur (13) est affecté à la paroi latérale (8) pour déplacer (v) la paroi latérale (8).

9. Machine de traitement selon les revendications 3, 4 et 8,
**caractérisée par le fait**
**qu'**une commande de la machine (14) est prévue, que l'actionneur (11) du coussinet de palier, l'unité de serrage (12) et l'actionneur (13) de la paroi latérale sont reliés par une technique de transmission de données avec la commande de la machine (14) et peuvent être pilotés depuis cette dernière.
